# FASCICULE DE BREVET EUROPEEN

(11) **EP 0 696 662 B1**
(45) Date de publication et mention de la délivrance du brevet: **16.06.1999**
(21) Numéro de dépôt: 95401832.1
(22) Date de dépôt: 04.08.1995
(51) Int. Cl.: D21D 5/02

(54) **Perfectionnements aux tamis cylindriques munis d'un rotor**
Siebtrommel mit einem Rotor
Cylindrical screen using a rotor

(30) Priorité: 10.08.1994 FR 9409886
(43) Date de publication de la demande: 14.02.1996
(73) Titulaire: E. + M. Lamort Société Anonyme dite:, F-51300 Vitry-le-François (FR)
(72) Inventeur: Lamort, Jean-Pierre, F-51300 Saint Amand sur Fion (FR)
(74) Mandataire: Loyer, Bertrand

(56) Documents cités:
- EP-A- 0 436 888

## Description

La présente invention est relative à des tamis cylindriques munis d'un rotor interne et plus particulièrement aux tamis utilisés dans l'industrie de la pâte à papier.

Il est connu, dans l'industrie de la pâte à papier et notamment dans l'industrie du recyclage des vieux papiers, d'employer des tamis cylindriques que l'on fait fonctionner soit de façon centrifuge, le produit à filtrer s'écoulant de l'intérieur vers l'extérieur du tamis, soit de façon centripète le produit s'écoulant en sens inverse, c'est-à-dire de l'extérieur vers l'intérieur (voir le document EP 0 436 888 A). Ces tamis ont tendance à se colmater du fait que les fibres, surtout les fibres longues ont tendance à se plaquer en travers des orifices du tamis. Pour y remédier, il est connu de provoquer des variations de pression ou turbulences, en aval ou en amont du tamis de façon à détacher les fibres qui se sont plaquées en travers des orifices.

Pour provoquer ces variations de pression ou turbulences, il est connu de disposer à l'intérieur du tamis un rotor cylindrique muni de moyens qui provoquent des variations de pression et/ou des turbulences.

Ces moyens peuvent être des ailerons (souvent appelés "foils"), des protubérances disposées à la surface d'un cylindre ou encore des surépaisseurs ménagées à la surface d'un cylindre.

La présente invention concerne ce genre de rotors, mais elle se différencie complètement des rotors connus en ce que le rotor n'est plus un cylindre mais est constitué de ou plusieurs portions de surface cylindrique qui, lorsqu'elles sont développées selon un plan sont des triangles rectangles, dont les deux côtés perpendiculaires correspondent respectivement à une génératrice et à la base du cylindre et dont l'hypoténuse est oblique.

Ces surfaces cylindrico-triangulaires peuvent être munies le long de leur côté oblique de protubérances qui peuvent être profilées.

A titre d'exemple non limitatif et pour faciliter la compréhension de l'invention, on a représenté aux dessins annexés :
Figure 1, quatre exemples, numérotés 1a à 1d de dispositifs connus;
Figure 2, une vue latérale d'un mode de réalisation d'un rotor selon l'invention;
Figure 3 une vue selon la flèche F de la figure 2;
Figure 4, une vue en développé du rotor de la figure 2;
Figure 5, une vue en développé d'une variante de réalisation;
Figure 6, une vue en coupe d'un exemple de réalisation d'une protubérance.

La figure 1 représente quatre exemples (1a, 1b, 1c, 1d) de rotors connus. En 1a, on a représenté un rotor cylindrique qui porte quatre ailerons : lorsque ces ailerons défilent le long de la surface interne du tamis (non représenté), ils provoquent à l'avant une légère surpression et à l'arrière une légère dépression. Il en résulte un battement de pression qui a pour effet de détacher les fibres qui se sont plaquées en travers des orifices (trous ou fentes) du tamis et cela aussi bien lorsque le tamis est en fonctionnement centrifuge que centripète. En 1b et 1c, on a représenté un rotor cylindrique dont la surface est munie de protubérances : ces protubérances produisent des turbulences et de petites variations de pression. En 1d, on a représenté un rotor constitué de deux demi-cylindres décalés, qui provoque une brusque augmentation de pression suivie d'une diminution progressive.

Le rotor représenté aux figures 2 à 4 est d'une conception entièrement différente.

En se reportant à ces trois figures, on voit que le rotor 1 n'est pas constitué par une surface cylindrique régulière, dont le développé serait un rectangle mais est constitué par une portion de surface cylindrique 2. Dans l'exemple représenté, il y a trois portions de surfaces cylindriques 2a, 2b, 2c mais il pourrait n'y en avoir qu'une et il peut y en avoir plus de trois. La figure 5 est une vue en développé d'un rotor ne comportant qu'une seule portion de surface cylindrique.

En se reportant aux figures 4 et 5, on voit que chaque portion de surface cylindrique (2 à la figure 5; 2a, 2b, 2c à la figure 4) est, en développé un triangle rectangle dont la base 3 correspond à la base du cylindre et le côté 4 correspond à la hauteur, ou encore à une génératrice du cylindre. Les côtés 3 et 4 sont perpendiculaires et le côté 5, oblique, constitue l'hypoténuse du triangle rectangle.

Lorsqu'on enroule la surface développée représentée à la figure 4, on obtient le rotor représenté aux figures 2 et 3, dont on peut dire que la surface est cylindrico-triangulaire.

A titre de simplification, on désignera ci-après chaque portion de surface cylindrico-triangulaire par le terme "lobe". Le rotor des figures 2 à 4 est donc à trois lobes ; tandis que celui de la figure 5 est à un lobe.

L'invention n'est pas limitée aux exemples représentés : il doit y avoir au moins un lobe, mais il peut y en avoir deux, trois, quatre ou plus.

Cette configuration très spéciale du rotor fait que lorsqu'il tourne a l'intérieur du tamis, la paroi interne de ce dernier se trouve tantôt en face d'une paroi, tantôt en face d'une absence de paroi. Il en résulte un recyclage permanent des refus et donc un tamisage nettement plus efficace. D'autre part, les fibres qui pourraient s'agglomérer sur l'arête 5 glissent le long de celle-ci.

On peut, comme cela est représenté aux figures 2 à 5 disposer sur la paroi des lobes des protubérances analogues à celles illustrées à la figure 1b.

Selon la présente invention, ces protubérances 6 sont disposées le long du côté oblique 5 de chaque lobe 2.

Lorsqu'il y a plusieurs lobes, comme cela est représenté à la figure 4, les protubérances sont décalées les unes par rapport aux autres.

De préférence, ces protubérances ont la forme représentée à la figure 6, c'est-à-dire que leur section décroît régulièrement depuis leur face avant (par rapport au sens de rotation du rotor) jusqu'à leur face arrière.

De préférence également, les lobes sont découpés dans une tôle mince et pour les renforcer, on dispose à l'intérieur de chaque lobe un renfort 7, constitué par une tôle bombée qui se raccorde à sa base à un disque 8 solidaire d'un manchon 9 enfilé sur un arbre moteur (non représenté).

## Revendications

1. Tamis cylindrique à l'intérieur duquel tourne un rotor muni de moyens provoquant des variations de pression et/ou des turbulences, caractérisé par le fait que ledit rotor (1) est constitué par une ou plusieurs portions de surfaces cylindriques (2) qui, lorsqu'elles sont développées sont des triangles rectangles dont les deux côtés perpendiculaires (3, 4) correspondent respectivement à la base du cylindre (3) et à une hauteur (4) et dont le côté oblique (5) constitue l'hypoténuse.

2. Tamis selon la revendication 1, caractérisé par le fait que chaque portion de surface cylindrico-triangulaire, ou lobe (2) comporte une pluralité de protubérances (6).

3. Tamis selon la revendication 2, dans lequel les protubérances (6) sont disposées le long du côté oblique (5).

4. Tamis selon la revendication 3, dans lequel les protubérances (6) sont décalées d'un lobe (2) à l'autre lorsqu'il y a plusieurs lobes.

5. Tamis selon l'une quelconque des revendications 2 à 4, dans lequel la section de chaque protubérance (6) diminue depuis sa partie avant jusqu'à sa partie arrière.

6. Tamis selon l'une quelconque des revendications précédentes, dans lequel chaque lobe (2) est découpé dans une tôle qui est renforcée par un voile (7) porté par un disque (8) solidaire d'un manchon (9).

## Patentansprüche

1. Rundsieb, in dessen Innerem sich ein Rotor dreht, der mit Mitteln ausgestattet ist, die Druckveränderungen und/oder Turbulenzen verursachen, **dadurch gekennzeichnet,** daß dieser Rotor (1) aus einem oder mehreren zylindrischen Flächenabschnitten (2) gebildet ist, die, wenn man sie abwickelt, rechtwinklige Dreiecke sind, deren zwei senkrechte Seiten (3, 4) der Basis des Zylinders (3) bzw. einer Höhe (4) entsprechen, und deren schräge Seite (5) die Hypotenuse bildet.

2. Sieb nach Anspruch 1, dadurch gekennzeichnet, daß jeder zylindrisch-dreieckige Flächenabschnitt, oder Lappen (2), eine Vielzahl von Vorsprüngen (6) umfaßt.

3. Sieb nach Anspruch 2, bei dem die Vorsprünge (6) längs der schrägen Seite (5) angeordnet sind.

4. Sieb nach Anspruch 3, bei dem die Vorsprünge (6) von einem Lappen (2) zum anderen hin versetzt sind, wenn es mehrere Lappen gibt.

5. Sieb nach einem der Ansprüche 2 bis 4, bei dem der Querschnitt jedes Vorsprungs (6) von seinem vorderen Teil zu seinem hinteren Teil hin abnimmt.

6. Sieb nach einem der vorhergehenden Ansprüche, bei dem jeder Lappen (2) aus einem Blech ausgeschnitten ist, das durch eine Schale (7) verstärkt ist, die von einer Scheibe (8) getragen wird, welche fest mit einer Muffe (9) verbunden ist.

## Claims

1. Cylindrical sieve inside which a rotor turns provided with means causing pressure variations and/or turbulences, characterized in that the said rotor (1) consists of one or more portions of cylindrical surfaces (2) which, when they are developed, are right-angled triangles of which the two perpendicular sides (3, 4) correspond respectively to the base of the cylinder (3) and to a height (4) and of which the oblique side (5) constitutes the hypotenuse.

2. Sieve according to claim 1, characterized in that each portion of the cylindrico-triangular surface or lobe (2) bears a plurality of projections (6).

3. Sieve according to claim 2, characterized in that the projections (6) are arranged along the oblique side (5).

4. Sieve according to claim 3, characterized in that the projections (6) are offset from one lobe (2) to another when there are several lobes.

5. Sieve according to any one of claims 2 to 4, characterized in that the cross section of each projection (6) decreases from its front part to its rear part.

6. Sieve according to any one of the preceding claims, characterized in that each lobe (2) is cut out from a metal sheet which is reinforced by a web (7) carried by a disc (8) secured to a sleeve (9).
